# EUROPÄISCHE PATENTANMELDUNG

(11) **EP 3 447 409 A1**
(43) Veröffentlichungstag der Anmeldung: **27.02.2019**
(21) Anmeldenummer: 18189898.2
(22) Anmeldetag: 21.08.2018
(51) Int. Cl.: F25D 17/06, F25D 23/00, F25D 29/00

(54) **KÜHL- UND/ODER GEFRIERGERÄT**

(30) Priorität: 21.08.2017 DE 102017119072; 19.10.2017 DE 102017124409
(71) Anmelder: Liebherr-Hausgeräte Ochsenhausen GmbH, 88416 Ochsenhausen (DE)
(72) Erfinder: Friedmann, Volker, 88400 Biberach (DE); Schick, Michael, 88471 Baustetten (DE)
(74) Vertreter: Herrmann, Uwe

(57) **Zusammenfassung**

Die vorliegende Erfindung betrifft ein Kühl- und/oder Gefriergerät mit einem Gerätegehäuse, in dem sich ein gekühlter Innenraum befindet, sowie mit einem Kältemittelkreislauf zur Kühlung des Innenraums, wobei Komponenten des Kältemittelkreislaufs in einem Modul angeordnet sind, und wobei in dem Gerätegehäuse Luftführungsmittel angeordnet sind, die zur Einleitung der in dem Modul gekühlten Luft in den gekühlten Innenraum dienen, wobei Verbindungsmittel vorgesehen sind, die die Verbindung zwischen dem Modul und den Luftführungsmitteln herstellen und wobei die Verbindungsmittel derart ausgebildet sind, dass diese Verbindung selbsttätig beim Einbau des Moduls und/oder der Luftführungsmittel hergestellt wird.

## Beschreibung

Die vorliegende Erfindung betrifft ein Kühl- und/oder Gefriergerät mit einem Gerätegehäuse, in dem sich ein gekühlter Innenraum befindet, sowie mit einem Kältemittelkreislauf zur Kühlung des Innenraums.

Bei aus dem Stand der Technik bekannten Kühl- bzw. Gefriergeräten befinden sich im Gerätekorpus Luftführungsmittel, die die durch einen Verdampfer des Kältemittelkreislaufs gekühlte Luft in den Innenraum leiten, um diesen zu kühlen. Der Kältemittelkreislauf wird im Rahmen der Geräteproduktion in mehreren Phasen eingebaut. Die Luftführungsmittel werden im Rahmen der Geräteendproduktion eingebaut. Diese Vorgehensweise ist aufwändig, da eine Mehrzahl von Arbeitsschritten einerseits zum Einbau der Komponenten des Kältemittelkreislaufs sowie der Luftführungsmittel und andererseits zur Verbindung des Verdampfers des Kältemittelkreislaufs mit den Luftführungsmitteln erforderlich ist.

Der vorliegenden Erfindung liegt daher die Aufgabe zugrunde, ein Kühl- und/oder Gefriergerät der eingangs genannten Art dahingehend weiterzubilden, dass dessen Herstellung vereinfacht wird.

Diese Aufgabe wird durch ein Kühl- und/oder Gefriergerät mit den Merkmalen des Anspruchs 1 gelöst.

Danach ist vorgesehen, dass Komponenten des Kältemittelkreislaufs in einem Modul angeordnet sind, und dass in dem Gerätegehäuse Luftführungsmittel angeordnet sind, die zur Einleitung der in dem Modul gekühlten Luft in den gekühlten Innenraum dienen, wobei Verbindungsmittel vorgesehen sind, die die Verbindung zwischen dem Modul und den Luftführungsmitteln herstellen und wobei die Verbindungsmittel derart ausgebildet sind, dass diese Verbindung selbsttätig beim Einbau des Moduls und/oder der Luftführungsmittel hergestellt wird.

Die Verbindungsmittel haben somit die Aufgabe, eine luftführende Verbindung, die im Folgenden auch einfach als "Verbindung" bezeichnet wird, zwischen dem Modul und den Luftführungsmitteln herzustellen. Durch die Verbindung gelangt im Betrieb des Gerätes die in dem Modul gekühlte Luft in die Luftführungsmittel und wird von diesen in den gekühlten Innenraum eingeleitet bzw. in diesem verteilt, um eine möglichst gute Kühlung des Innenraums zu erreichen.

Diese Verbindung ist vorzugsweise luftdicht ausgeführt. Besonders vorteilhaft ist es, wenn die Verbindung dicht gegenüber dem Eindringen von Wasser und/oder Verschmutzung ausgeführt ist, um die in dem Modul befindliche Kältetechnik entsprechend zu schützen.

Die Verbindung wird selbständig während des Einbaus des Moduls und/oder während des Einbaus der Luftführungsmittel hergestellt, ohne dass weitere Maßnahmen eines Monteurs erforderlich sind. Dadurch wird die Herstellung des Gerätes entsprechend vereinfacht und gleichzeitig eine zuverlässige Verbindung zwischen dem Modul und den Luftführungsmitteln hergestellt.

Die Luftführungsmittel können als Kanäle ausgeführt sein. Sie können sich beispielweise zwischen dem Innenbehälter und einer diesem vorgelagerten Trennwand befinden oder auch auf den Innenbehälter aufgesetzt sein oder einstückig mit diesem verbunden sein.

Erfindungsgemäß sind Komponenten des Kältemittelkreislaufs, umfassend einen Kompressor, einen Verflüssiger, eine Drosseleinrichtung und ein Verdampfer als Baugruppe, d.h. als Modul angeordnet, d.h. in Form einer einzigen Baugruppe. Die Baugruppe kann alle dieser Komponenten oder einen Teil davon umfassen.

Der Begriff "Kältemittelkreislauf" ist im Rahmen der vorliegenden Erfindung allgemein zu verstehen und umfasst jede beliebige Einheit zur Kälteerzeugung, wie beispielsweise auch eine magnetische Kühlung, ein Peltierelement etc..

Denkbar ist es, dass alle Komponenten des Kältemittelkreislaufs und/oder sämtliche elektrischen und/oder elektronischen Komponenten in dem Modul angeordnet sind. Dabei kann es sich auch um die gesamte Sensorik, wie Temperaturfühler und/oder Anzeige- und/oder Bedienelemente und/oder die Steuerungs- oder Regelungseinheit handeln, die zum Betrieb des Gerätes benötigt wird. In diesem Fall befinden sich im oder am Korpus, d.h. im oder am Gerätegehäuse selbst keine Komponenten des Kältemittelkreislaufs und auch keine elektrischen oder elektronischen Komponenten, was den Aufbau des Gerätekorpus entsprechend vereinfacht.

Vorzugsweise befindet sich in dem Modul ein Kälteerzeugungsaggregat, wie z.B. ein Verdampfer oder ein magnetischer Kühler sowie ein Ventilator, der die durch das Kälteerzeugungsaggregat gekühlte Luft in die Luftführungsmittel fördert.

Vorzugsweise ist vorgesehen, dass das Modul und/oder die Luftführungsmittel in das Gerätegehäuse einschiebbar sind. Diese Einschiebbarkeit ist zumindest im Rahmen der Herstellung des Gerätes vorhanden. Grundsätzlich ist auch denkbar und von der Erfindung umfasst, dass das Modul und/oder die Luftführungsmittel nach Fertigstellung des Gerätes z.B. durch einen Kundendiensttechniker einschiebbar und ausziehbar sind, was deren Zugänglichkeit im Servicefall entsprechend verbessert.

Die Verbindungsmittel können Rastelemente zwischen dem Modul und den Luftführungsmitteln aufweisen. Diese Rastelemente, die sich an dem Modul einerseits und an den Luftführungsmittels andererseits befinden, treten selbständig in Eingriff, wenn das Modul und/oder die Luftführungsmittel ihre endgültige Position erreicht haben. Denkbar ist es, dass Mittel zur Erzeugung eines akustischen und/oder optischen Signals vorhanden sind, die signalisieren, wenn die Verrastung erfolgt ist.

Auch kann die Rastverbindung derart ausgeführt sein, dass bei nicht erfolgter Verrastung ein Spalt zwischen in dem Verbindungbereich zwischen dem Modul und den Luftführungsmitteln besteht.

Die Verbindungsmittel können einen Verbindungsstutzen und ein in diesen einführbares oder auf diesen aufsteckbares Rohrstück aufweisen, wobei vorzugsweise vorgesehen ist, dass der Verbindungsstutzen und das Rohrstück konisch ausgeführt sind oder ein- oder mehrseitig abgeschrägt sind. Der Stutzen ist an dem Modul oder an den Luftführungsmitteln und das Rohrstück an dem anderen der Teile angeordnet.

Grundsätzlich können auch weitere konisch ausgeführte Teile zur Verbindung des Moduls mit den Luftführungsmitteln vorhanden sein.

Die Abdichtung kann durch eine umlaufende Dichtung erreicht werden, die beispielsweise aus Silikon oder Schaumstoff besteht. Die Dichtung kann selbstklebend ausgeführt sein.

Auch eine Abdichtung durch Formschluss kommt alternativ oder zusätzlich in Betracht.

Auch ist es denkbar, dass die Verbindungsmittel zwei stumpf aneinander liegende Flächen aufweisen, die durch Formschluss und/oder durch Dichtungsmittel gegeneinander abgedichtet sind. Die Dichtung kann in einer umlaufenden Nut angeordnet sein, die vorzugsweie aus einem weichen, flexiblen Material besteht. Grundsätzlich ist auch der Einsatz eines harten Materials für die Dichtung denkbar, das z.B. beim Spritzgießen hergestellt ist und dass spitz auslaufend ausgeführt sein kann, wodurch sich in diesem Bereich eine gewisse Flexibilität ergibt.

Eine verbesserte Abdichtung der stumpf aneinander liegenden Flächen ist durch einen Steg auf dem Teil möglich, das nicht mit der Dichtung versehen ist. Vorzugsweise ist der Steg so angeordnet, dass er mit der Dichtung zusammenwirkt und auf diese gepresst wird, so dass sich eine luftdichte Verbindung ergibt. Der Steg kann beim Spritzgießen hergestellt sein.

Es kann eine Einführschräge vorgesehen sein, über die das Modul und/oder die Luftführungsmittel in ihre Endposition einführbar sind. So ist es beispielsweise denkbar, dass das Modul von vorne, d.h. von der Türseite in das Gerätegehäuse eingeschoben wird und eine schräge Ebene beim Einschieben einen Druck aufbaut. Dieser wird genutzt, um eine dichte Verbindung zwischen dem Modul und en Luftführungsmitteln herzustellen.

Die schräge Ebene kann an dem Modul und/oder an den Luftführungsmitteln angeordnet sein.

Auch eine vorne quer eingebaute Dichtleiste kann vorhanden sein, um die Verbindung zwischen dem Modul und den Luftführungsmitteln herzustellen.

Es können Verriegelungsmittel vorhanden sein, die die Verbindung zwischen dem Modul und den Luftführungsmitteln gegen ein unbeabsichtigtes Lösen zu sichern. In Betracht kommt beispielsweise ein Bajonettverschluss mit zwei Positionen (offen / verriegelt) oder zwei ineinander greifende Teile, die ein Lösen des Moduls von den Luftführungsmitteln verhindern.

Die Verriegelungsmittel können eine Klammer umfassen, die die Verbindungsstelle zwischen dem Modul und den Luftführungsmitteln sichert und/oder abdeckt. Diese

Klammer kann sich über die Breite der Verbindungsstelle erstrecken oder auch über die gesamte Breite des Innenraums.

Es können Erkennungsmittel vorgesehen sein, die ausgebildet sind, anzuzeigen, ob die Verbindung zwischen dem Modul und den Luftführungsmitteln hergestellt ist. Die Anzeige kann z.B. optisch und/oder akustisch erfolgen.

Vorzugsweise weist das Gerät eine Vollvakuumdämmung auf. Darunter ist eine Wärmedämmung zu verstehen, die eine gasdichte Folie umfasst. Die Folie umschließt einen evakuierten Raum, in dem sich ein Stützmaterial, wie z.B. Perlit befindet. Vorzugsweise ist außer dieser Wärmedämmung kein weiteres Wärmedämmmaterial, wie z.B. eine Ausschäumung vorgesehen, wenngleich dies erfindungsgemäß auch nicht ausgeschlossen ist. Die Vollvakuumdämmung füllt vorzugsweise den Raum zwischen der Gehäuseaußenwand und dem Innenbehälter bzw. zwischen der Innen- und Außenseite einer Tür oder eines sonstigen Verschlusselementes (Klappe, Deckel, Lade etc.) vollständig aus.

Die vorliegende Erfindung betrifft des Weiteren ein Verfahren zur Herstellung eines Kühl- und/oder Gefriergerätes gemäß der Erfindung, wobei zuerst die Luftführungsmittel und dann das Modul oder umgekehrt zuerst das Modul und dann die Luftführungsmittel eingebaut werden, wobei die Verbindungsmittel bei Erreichen der Endposition des Moduls oder der Luftführungsmittel selbststätig eine Verbindung zwischen dem Modul und den Luftführungsmitteln herstellen, durch die Luft von dem Modul zu den Luftführungsmitteln geleitet werden kann. Dabei ist vorzugsweise vorgesehen, dass für eine Person wahrnehmbar signalisiert wird, wenn die Verbindung durch die Verbindungsmittel hergestellt ist.

Der Einbau kann aus einer Richtung von schräg oben oder von vorne erfolgen.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weitere Einzelheiten und Vorteile der Erfindung werden anhand eines im Folgenden beschriebenen Ausführungsbeispiels näher erläutert.

Das Ausführungsbeispiel betrifft einen Kühlschrank, der zusammen mit einer schwenkbar am Korpus angeordneten Tür einen gekühlten Innenraum begrenzt.

Des Weiteren ist ein Modul vorgesehen, das sämtliche Komponenten des Kältemittelkreislaufes sowie alle elektrischen und elektronischen Komponenten einschließlich sämtlicher Sensoren des Gerätes aufweist. Das Modul umfasst einen ersten Abschnitt, der sich oberhalb der Bodenwand des Korpus und somit innerhalb des gekühlten Innenraums befindet und einen zweiten Abschnitt, der sich unterhalb der Bodenwand und somit außerhalb des gekühlten Innenraums befindet. Der erste Abschnitt umfasst den Verdampfer zur Kühlung des Innenraums, sowie einen Sensor, der als Temperaturfühler ausgeführt ist sowie einen Ventilator zur Förderung der durch den Verdampfer gekühlten Luft.

Der zweite Abschnitt umfasst den Kompressor, den Verflüssiger sowie eine Tauwasseraufnahme, in die über eine Leitung vom Verdampfer zu der Tauwasseraufnahme Wasser abgeleitet wird, das beim Abtauen des Gerätes bzw. des Verdampfers entsteht.

In dem gekühlten Innenraum befinden sich ein oder mehrere Luftführungsmittel, in die die durch den Ventilator des Moduls geförderte Luft eintritt. Die Luftführungsmittel weisen wenigstens eine Auslassöffnung auf, aus der die gekühlte Luft in den gekühlten Innenraum eintritt.

Die Luftführungsmittel gemäß der vorliegenden Erfindung weisen einen Einlass auf, durch den Luft aus dem Modul in die Luftführungsmittel eingeleitet wird. Das erfindungsgemäße Modul weist einen Auslass für die gekühlte Luft auf, der mittels der Verbindungsmittel mit dem Einlass verbunden wird.

Das Modul ist von vorne, d.h. von der Türseite in das Gerät einschiebbar und weist Rastmittel auf, die mit Rastmitteln der Luftführungsmitteln in Eingriff treten, wenn das Modul seine endgültige Position erreicht hat. Die erfolgte Verrastung kann dem Nutzer z.B. optisch oder akustisch signalisiert werden. Zusätzlich zu den Rastmitteln können Dichtungsmittel an dem Modul oder an den Luftführungsmitteln angeordnet sein, die mit einem umlaufenden Steg an dem anderen der Teile, d.h. an den Luftführungsmitteln oder an dem Modul, zusammenwirken und so eine gegen den Austritt von Luft und gegen den Eintritt von Wasser und Staub dichte Verbindung herstellen.

Grundsätzlich ist von der Erfindung nicht nur der Fall umfasst, dass zunächst die Luftführungsmittel und sodann das Modul eingesetzt wird, sondern auch der umgekehrte Fall, dass zunächst das Modul und dann die Luftführungsmittel eingesetzt werden, beispielsweise aus einer Richtung von schräg oben.

## Patentansprüche

1. Kühl- und/oder Gefriergerät mit einem Gerätegehäuse, in dem sich ein gekühlter Innenraum befindet, sowie mit einem Kältemittelkreislauf zur Kühlung des Innenraums, **dadurch gekennzeichnet, dass** Komponenten des Kältemittelkreislaufs in einem Modul angeordnet sind, und dass in dem Gerätegehäuse Luftführungsmittel angeordnet sind, die zur Einleitung der in dem Modul gekühlten Luft in den gekühlten Innenraum dienen, wobei Verbindungsmittel vorgesehen sind, die die Verbindung zwischen dem Modul und den Luftführungsmitteln herstellen und wobei die Verbindungsmittel derart ausgebildet sind, dass diese Verbindung selbsttätig beim Einbau des Moduls und/oder der Luftführungsmittel hergestellt wird.

2. Kühl- und/oder Gefriergerät nach Anspruch 1, **dadurch gekennzeichnet, dass** alle Komponenten des Kältemittelkreislaufs und/oder sämtliche elektrischen und/oder elektronischen Komponenten des Gerätes in dem Modul angeordnet sind.

3. Kühl- und/oder Gefriergerät nach Anspruch 1 oder 2, **dadurch gekennzeichnet, dass** das Modul und/oder die Luftführungsmittel in das Gerätegehäuse einschiebbar sind.

4. Kühl- und/oder Gefriergerät nach einem der vorhergehenden Ansprüche, **dadurch gekennzeichnet, dass** die Verbindungsmittel Rastelemente zwischen dem Modul und den Luftführungsmitteln aufweisen.

5. Kühl- und/oder Gefriergerät nach einem der vorhergehenden Ansprüche **dadurch gekennzeichnet, dass** die Verbindungsmittel einen Verbindungsstutzen und ein in diesen einführbares oder auf diesen aufsteckbares Rohrstück aufweisen, wobei vorzugsweise vorgesehen ist, dass der Verbindungsstutzen und das Rohrstück konisch ausgeführt sind oder ein- oder mehrseitig abgeschrägt sind.

6. Kühl- und/oder Gefriergerät nach einem der vorhergehenden Ansprüche, **dadurch gekennzeichnet, dass** die Verbindungsmittel zwei stumpf aneinander liegende Flächen aufweisen, die durch Formschluss und/oder durch Dichtungsmittel gegeneinander abgedichtet sind.

7. Kühl- und/oder Gefriergerät nach einem der vorhergehenden Ansprüche, **dadurch gekennzeichnet, dass** eine Einführschräge vorgesehen ist, über die das Modul und/oder die Luftführungsmittel in ihre jeweilige Endposition einführbar sind.

8. Kühl- und/oder Gefriergerät nach einem der vorhergehenden Ansprüche, **dadurch gekennzeichnet, dass** die Verriegelungsmittel eine Klammer umfassen, die die Verbindungsstelle zwischen dem Modul und den Luftführungsmitteln sichert und/oder abdeckt.

9. Kühl- und/oder Gefriergerät nach einem der vorhergehenden Ansprüche, **dadurch gekennzeichnet, dass** Erkennungsmittel vorgesehen sind, die ausgebildet sind, um anzuzeigen, ob die Verbindung zwischen dem Modul und den Luftführungsmitteln hergestellt ist.

10. Kühl- und/oder Gefriergerät nach einem der vorhergehenden Ansprüche, **dadurch gekennzeichnet, dass** das Gerät über eine Vollvakuumdämmung verfügt.

11. Verfahren zum Herstellung eines Kühl- und/oder Gefriergerät nach einem der vorhergehenden Ansprüche, **dadurch gekennzeichnet, dass** zuerst die Luftführungsmittel und dann das Modul oder umgekehrt zuerst das Modul und dann die Luftführungsmittel eingebaut werden, wobei die Verbindungsmittel bei Erreichen der Endposition des Moduls oder der Luftführungsmittel selbststätig eine Verbindung zwischen dem Modul und den Luftführungsmitteln herstellen, durch die Luft von dem Modul zu den Luftführungsmitteln geleitet werden kann.

12. Verfahren nach Anspruch 11, **dadurch gekennzeichnet, dass** für eine Person wahrnehmbar signalisiert wird, wenn die Verbindung durch die Verbindungsmittel hergestellt ist.

13. Verfahren nach Anspruch 11 oder 12, **dadurch gekennzeichnet, dass** der Einbau aus einer Richtung von schräg oben oder von vorne erfolgt.
